# EUROPÄISCHE PATENTSCHRIFT

(11) **EP 2 808 559 B1**
(45) Veröffentlichungstag und Bekanntmachung des Hinweises auf die Patenterteilung: **11.10.2017**
(21) Anmeldenummer: 14170068.2
(22) Anmeldetag: 27.05.2014
(51) Int. Cl.: F04D 29/52, F04D 29/68, F04D 29/54

(54) **Strukturbaugruppe für eine Strömungsmaschine**
Structure assembly for a turbomachine
Ensemble structurel pour une turbomachine

(30) Priorität: 31.05.2013 DE 102013210169
(43) Veröffentlichungstag der Anmeldung: 03.12.2014
(73) Patentinhaber: Rolls-Royce Deutschland Ltd & Co KG, 15827 Blankenfelde-Mahlow (DE)
(72) Erfinder: Dr. Gümmer, Volker, 85391 Allershausen (DE)
(74) Vertreter: Maikowski & Ninnemann Patentanwälte Partnerschaft mbB

(56) Entgegenhaltungen:
- EP-A1- 0 497 574
- EP-A1- 0 751 280
- EP-A1- 1 286 022
- EP-A2- 1 659 293
- US-A- 5 950 308

## Beschreibung

Die Erfindung betrifft eine Strukturbaugruppe für eine Strömungsmaschine gemäß dem Oberbegriff des Patentanspruchs 1.

Die aerodynamische Belastbarkeit und die Effizienz von Strömungsmaschinen, im Besonderen von Strömungsarbeitsmaschinen wie Bläsern, Verdichtern, Pumpen und Ventilatoren, wird durch das Wachstum und die Ablösung von Grenzschichten im Rotor- und Statorspitzenbereich nahe der Gehäuse- beziehungsweise Nabenwand begrenzt. Dies führt bei Schaufelreihen mit Laufspalt bei höherer Belastung zu hohen Sekundärverlusten und ggf. zum Auftreten von Betriebsinstabilitäten.

Als Gegenmaßnahme ist es bekannt, sogenannte Casing Treatments einzusetzen. Die einfachste Form von Casing Treatments sind Umfangsnuten mit rechteckigem oder parallelogrammförmigem Querschnitt, wie beispielsweise in EP 0 754 864 A1 offenbart und in der Fig. 1a beispielhaft skizziert ist. Andere Lösungen sehen Reihen von Schlitzen oder Öffnungen im Gehäuse vor, wobei die einzelnen Schlitze/Öffnungen im Wesentlichen in Strömungsrichtung orientiert sind und eine schlanke Form mit einer in Umfangsrichtung der Maschine betrachtet geringen Ausdehnung besitzen. Solche Lösungen sind beispielsweise in der DE 101 35 003 C1 offenbart und in der Fig. 1b beispielhaft skizziert. Weitere Casing Treatments sind als Ring am gesamten Umfang im Bereich eines Rotors im Gehäuse vorgesehen, wobei oftmals Leitschaufeln zur Reduzierung des Strömungsdralls innerhalb des Casing Treatments vorgesehen sind; so beispielsweise in den Druckschriften EP 0 497 574 A1, US 2005-0226717 A1, US 6 585 479 B2, US 2005-0226717 A1 und DE 103 30 084 A1.

Existierende Konzepte von Casing Treatments in Form von Schlitzen und/oder Kammern in der Ringkanalwand bieten eine Steigerung der Stabilität der Strömungsarbeitsmaschine. Die wird jedoch aufgrund der ungünstig gewählten Anordnung oder Formgebung nur bei Verlust an Wirkungsgrad erzielt. Bekannte Lösungen nehmen zudem einen großen Bauraum an der Peripherie des Ringkanals der Strömungsarbeitsmaschine ein, sie sind aufgrund ihrer Form (z. B. einfache parallelogrammförmige Umfangsgehäusenuten) nur bedingt wirksam und sie sind stets im Gehäuse im Bereich einer Rotorschaufelreihe vorgesehen. Casing Treatments nach dem Stand der Technik sind darauf ausgerichtet, dass sie mit Hilfe zumeist spanender Bearbeitung einfach von einer zugänglichen Seite in das Gehäuse eingebracht werden können.

Die US 5 950 308 A beschreibt eine Strukturbaugruppe für eine Strömungsmaschine mit einem Sekundärströmungskanal mit zwei Öffnungen zu einem Hauptströmungspfad. Dabei ist vorgesehen, dass zwei benachbarte Bauteile zusammen den Sekundärströmungskanal bilden.

Aus der DE 10 2008 037 154 A1 ist eine Strömungsarbeitsmaschine bekannt, die im Bereich der Schaufelvorderkante in einer Hauptströmungspfadberandung mindestens einen Sekundärströmungskanal ausbildet, der zwei an der Hauptströmungspfadberandung angeordnete Öffnungen miteinander verbindet. Jeder Sekundärströmungskanal verbindet dabei jeweils eine Entnahmeöffnung mit einer weiter stromauf vorgesehenen Zufuhröffnung. Durch die Bereitstellung solcher Sekundärströmungskanäle kann in wirkungsvoller Weise eine Grenzschichtbeeinflussung im Schaufelspitzenbereich erfolgen und dadurch eine Steigerung der Stabilität einer Strömungsarbeitsmaschine erreicht werden, ohne dass ein aufwändiges Casing Treatment am gesamten Gehäuseumfang im Bereich eines Rotors erforderlich ist. Jedoch können komplexe Sekundärströmungskanäle im Bereich des Gehäuses oder der Nabe nur durch besondere konstruktive und fertigungstechnische Maßnahmen realisiert werden.

Der vorliegenden Erfindung liegt die Aufgabe zu Grunde, eine Strukturbaugruppe zur Verfügung zu stellen, die in effizienter Weise Sekundärströmungskanäle, auch solche komplexer Form, im Bereich einer Hauptströmungspfadberandung einer Strömungsmaschine (d.h. im Bereich des Gehäuses oder der Nabe) bereitstellen kann. Dabei soll eine räumlich kompakte und robuste strukturelle Bauweise bereitgestellt werden.

Diese Aufgabe wird erfindungsgemäß durch eine Strukturbaugruppe mit den Merkmalen des Anspruchs 1 und eine Strömungsmaschine mit den Merkmalen des Anspruchs 11 gelöst. Ausgestaltungen der Erfindung sind in den Unteransprüchen angegeben.

Danach ist erfindungsgemäß vorgesehen, dass die Strukturbaugruppe mindestens ein Stützbauteil und mindestens ein Einsatzbauteil aufweist, wobei im Stützbauteil eine in Umfangsrichtung verlaufende Aussparung vorgesehen ist, die mindestens ein Einsatzbauteil derart aufnimmt, dass das Stützbauteil das mindestens eine Einsatzbauteil weitgehend an dessen nicht dem Hauptströmungspfad zugewandten Seiten umgibt, und wobei das Einsatzbauteil wenigstens einen Sekundärströmungskanal vollständig umgibt oder ausbildet. Mit anderen Worten realisiert die erfindungsgemäße Lösung die Sekundärströmungskanäle in einem gesonderten Bauteil, dem Einsatzbauteil, das in eine Aussparung oder eine Öffnung des Stützbauteil, welches z.B. Teil des Gehäuses oder der Nabe ist, die den Hauptströmungskanal begrenzen, eingesetzt ist.

Die Erfindung betrachtet einen Abschnitt des Hauptströmungspfades einer Strömungsmaschine, im Bereich einer Schaufelreihe mit freiem Ende und Laufspalt, in dem eine Reihe von in Umfangsrichtung verteilten Sekundärströmungskanälen vorgesehen ist. Der Verlauf der Sekundärströmungskanäle kann jeweils räumlich komplex sein. Erfindungsgemäß wird eine Strukturbaugruppe zur konstruktiven Realisierung der genannten Sekundärströmungskanäle bereitgestellt.

Es kann vorgesehen sein, dass das Einsatzbauteil mit wenigstens einem Teil seiner Flächen die Hauptströmungspfadberandung bildet.

Erfindungsgemäß ist vorgesehen, dass das Einsatzbauteil wenigstens einen Sekundärströmungskanal derart vollständig umgibt, dass alle benetzten Oberflächen des Sekundärströmungskanals ungeteilt dem Einsatzbauteil zugehören.

Gemäß einer Ausgestaltung der Erfindung ist das Stützbauteil als Ringgehäuse einer Strömungsmaschine ausgebildet und ummantelt das Stützbauteil das mindestens eine Einsatzbauteil von außen.

Gemäß einer weiteren Ausgestaltung der Erfindung ist das Stützbauteil als Halbschalengehäuse einer Strömungsmaschine ausgebildet und ummantelt das Stützbauteil das mindestens eine Einsatzbauteil von außen.

Gemäß einer weiteren Ausgestaltung der Erfindung ist das Stützbauteil ringartig an der Nabe einer Strömungsmaschine ausgebildet und hält das Stützbauteil das mindestens eine Einsatzbauteil von innen.

Gemäß einer weiteren Ausgestaltung der Erfindung ist das Stützbauteil halbringartig an der Nabe einer Strömungsmaschine ausgebildet und hält das Stützbauteil das mindestens eine Einsatzbauteil von innen.

Das Einsatzbauteil kann erfindungsgemäß als ganzer Ring oder als Ringsektor ausgebildet sein. Die Herstellung des Einsatzbauteils kann beispielsweise mit Hilfe eines Gieß-, Sinter- oder Print-Fertigungsverfahrens erfolgen.

Eine Ausgestaltung der Erfindung sieht vor, dass die Form und die Flächen des Einsatzbauteils so beschaffen sind, dass das Einsatzbauteil in axialer Richtung der Strömungsmaschine in das Stützbauteil eingeschoben werden kann und ein zusätzliches Bauteil in axialer Richtung an das Stützbauteil angrenzt und das Einsatzbauteil fixiert. Hierdurch kann ein sonst erforderliches Einbringen des Einsatzbauteils in das Stützbauteil in radialer Richtung vermieden werden.

Eine Ausgestaltung der Erfindung sieht vor, dass auf dem Einsatzbauteil, das als Ringsektor oder ganzer Ring ausgebildet ist, auf wenigstens Teilen seiner dem Hauptströmungspfad zugewandten Fläche ein Anstreifbelag vorgesehen ist. Hierzu kann auch vorgesehen sein, dass auf der dem Hauptströmungspfad zugewandten Seite an das Einsatzbauteil ein weiterer Ganz- oder Teilring angrenzt, auf dem auf wenigstens Teilen seiner dem Hauptströmungspfad zugewandten Fläche ein Anstreifbelag vorgesehen ist.

Die vorliegende Erfindung bezieht sich allgemein auf Strukturbaugruppen für Strömungsmaschinen wie Turbinen, und im besonderen Strömungsarbeitsmaschinen wie Bläser, Verdichter, Pumpen und Ventilatoren, sowohl in axialer, halbaxialer als auch in radialer Bauart. Das Arbeitsmedium oder Fluid kann gasförmig oder flüssig sein. Die Strömungsmaschine kann eine oder mehrere Stufen mit jeweils einem Rotor und einem Stator umfassen. In Einzelfällen wird die Stufe lediglich durch einen Rotor gebildet.

Der Rotor einer Strömungsmaschine, in der eine erfindungsgemäße Strukturbaugruppe eingesetzt wird, besteht aus einer Anzahl von Schaufeln, die mit der rotierenden Welle der Strömungsmaschine verbunden sind und im Fall der Strömungsarbeitsmaschine Energie an das Arbeitsmedium abgeben. Der Rotor kann mit oder ohne Deckband am äußeren Schaufelende ausgeführt sein.

Der Stator einer Strömungsmaschine, in der eine erfindungsgemäße Strukturbaugruppe eingesetzt wird, besteht aus einer Anzahl feststehender Schaufeln, die nabenseitig wie gehäuseseitig mit festem oder freiem Schaufelende ausgeführt sein können.

Die Rotortrommel und die Beschaufelung sind üblicherweise von einem Gehäuse umgeben. In anderen Fällen, z. B. bei Propellern oder Schiffsschrauben, existiert kein Gehäuse.

Eine Strömungsmaschine, in der eine erfindungsgemäße Strukturbaugruppe eingesetzt wird, kann auch einen Stator vor dem ersten Rotor, ein sogenanntes Vorleitrad, aufweisen. Mindestens ein Stator oder Vorleitrad kann - abweichend von einer unbeweglichen Fixierung - drehbar gelagert sein, um den Anstellwinkel verändern zu können. Eine Verstellung erfolgt beispielsweise durch eine von außerhalb des Ringkanals zugängliche Spindel.

In einer Ausgestaltung kann eine Strömungsmaschine, in der eine erfindungsgemäße Strukturbaugruppe eingesetzt wird, mindestens eine Reihe verstellbarer Rotoren aufweisen.

In einer Ausgestaltung kann eine Strömungsmaschine, in der eine erfindungsgemäße Strukturbaugruppe eingesetzt wird, bei Mehrstufigkeit zwei gegenläufige Wellen besitzen, so daß die Rotorschaufelreihen von Stufe zu Stufe die Drehrichtung wechseln. Hierbei existieren keine Statoren zwischen aufeinander folgenden Rotoren.

In einer Ausgestaltung kann eine Strömungsmaschine, in der eine erfindungsgemäße Strukturbaugruppe eingesetzt wird, eine Nebenstromkonfiguration derart aufweisen, daß sich ein einstromiger Ringkanal hinter einer bestimmten Schaufelreihe in zwei konzentrische Ringkanäle aufteilt, die ihrerseits mindestens jeweils eine weitere Schaufelreihe beherbergen.

Bei der Strömungsmaschine, in der eine erfindungsgemäße Strukturbaugruppe eingesetzt wird, handelt es sich beispielsweise um ein Strahltriebwerk, insbesondere ein Turbofan-Triebwerk. Die Strukturbaugruppe ist beispielsweise im Bereich eines Verdichters eines Strahltriebwerks bzw. Turbofan-Triebwerk ausgebildet.

Die Erfindung betrifft des Weiteren eine Strömungsarbeitsmaschine mit einer erfindungsgemäßen Strukturbaugruppe.

Die Erfindung wird nachfolgend unter Bezugnahme auf die Figuren der Zeichnung anhand mehrerer Ausführungsbeispiele näher erläutert. Es zeigen:
- Fig. 1A: ein Casing Treatment eines Rotorgehäuses in Form von Ringnuten gemäß dem Stand der Technik in zwei Ansichten;
- Fig. 1B: ein Casing Treatment eines Rotorgehäuses in Form von Schlitzen gemäß dem Stand der Technik in zwei Ansichten;
- Fig. 2A: ein Ausführungsbeispiel eines Rotorgehäuses einer Strömungsmaschine mit einem Sekundärströmungskanal in einem Meridianschnitt;
- Fig. 2B: ein Ausführungsbeispiel eines Rotorgehäuses einer Strömungsmaschine mit einem Sekundärströmungskanal in räumlicher Ansicht;
- Fig. 3A: ein erstes Ausführungsbeispiel einer Strukturbaugruppe für eine Strömungsmaschine, die einen Sekundärströmungskanal ausbildet;
- Fig. 3B: ein zweites Ausführungsbeispiel einer Strukturbaugruppe für eine Strömungsmaschine, die einen Sekundärströmungskanal ausbildet;
- Fig. 3C: ein drittes Ausführungsbeispiel einer Strukturbaugruppe für eine Strömungsmaschine, die einen Sekundärströmungskanal ausbildet; und
- Fig. 3D: ein viertes Ausführungsbeispiel einer Strukturbaugruppe für eine Strömungsmaschine, die einen Sekundärströmungskanal ausbildet.

Verschiedene Casing Treatments eines Rotorgehäuses gemäß dem Stand der Technik waren eingangs anhand der Figuren 1A und 1B beschrieben worden.

Die Fig. 2A zeigt eine Anordnung einer Schaufelreihe 3 mit freiem Ende und Laufspalt 5 in der durch die Axialrichtung x und die Radialrichtung r gebildeten Meridianebene. Der Laufspalt 5 trennt die Schaufelspitze von einem zum Hauptströmungspfad gehörenden Bauteil 2 an der Nabe oder dem Gehäuse der Strömungsarbeitsmaschine. Das Bauteil 2 bildet dabei zum Hauptströmungspfad hin eine Hauptströmungspfadberandung 4 aus.

Zwischen der Schaufelspitze und dem zum Hauptströmungspfad gehörenden Bauteil 2 liegt eine rotierende Relativbewegung vor. Die Darstellung gilt somit gleichermaßen für folgende Anordnungen: 1.) rotierende Schaufel an stehendem Gehäuse; 2.) ruhende Schaufel an rotierender Nabe; 3.) ruhende Schaufel an rotierendem Gehäuse; und 4.) rotierende Schaufel an stehender Nabe.

Die Hauptströmungsrichtung im Hauptströmungspfad ist mit einem Pfeil A gekennzeichnet. Stromauf und/oder stromab der Schaufelreihe 3 mit Laufspalt können sich weitere Schaufelreihen befinden. Innerhalb des zum Hauptströmungspfad gehörenden Bauteils 2 ist im Bereich des Laufspaltes 5 eine Reihe von am Umfang verteilten Sekundärströmungskanälen 1 vorgesehen, die an ihren Enden jeweils eine Öffnung ausbilden (Zuführöffnung und Entnahmeöffnung).

Die Öffnungen der Sekundärströmungskanäle befinden sich an der Hauptströmungspfadberandung 4. Die Fig. 2A zeigt den Umriss beziehungsweise die Projektion eines einzelnen Sekundärströmungskanals 1 in der Meridianebene (x-r). In räumlicher Betrachtung besitzt jeder Kanal 1 einen dreidimensionalen räumlich verwundenen Verlauf, der in der Fig. 2B beispielhaft dargestellt ist.

Es wird darauf hingewiesen, dass die Querschnittsform der Sekundärströmungskanäle 1 in der Fig. 2B lediglich beispielhaft als rechteckig angegeben ist. Beispielsweise kann der Querschnitt der Sekundärströmungskanäle 1 in anderen Ausführungsvarianten ohne Ecken, insbesondere kreisförmig oder elliptisch ausgebildet sein.

Die Figur 3A zeigt eine erfindungsgemäße Strukturbaugruppe im Bereich einer Schaufelreihe mit Laufspalt in der Meridianansicht (x-r). Die Hauptströmungsrichtung im Hauptströmungspfad der Strömungsarbeitsmaschine, in der die Strukturbaugruppe ausgebildet ist, ist mit dem Pfeil A gekennzeichnet. Die Schaufelreihe selbst ist zu Gunsten einer einfacheren Darstellung nicht dargestellt.

In der Strukturbaugruppe ist mindestens ein Sekundärströmungskanal 1 ausgebildet, der zwei Öffnungen 111, 112 in der Hauptströmungspfadberandung aufweist und über diese mit dem Hauptströmungspfad verbunden ist. Dabei wird darauf hingewiesen, dass gemäß der Erfindung in der Figur 3A der Sekundärströmungskanal 1 als einpfadiger Pfad ausgeführt ist mit einer Öffnung, durch die Fluid aus dem Hauptströmungskanal in den Sekundärströmungskanal einströmt und einer zweiten Öffnung, durch die Fluid den Sekundärströmungskanal verlässt. Durch welche der Öffnungen 111, 112 Fluid einströmt und durch welche der Öffnungen 111, 112 Fluid ausströmt, hängt dabei von der genauen Positionierung der Öffnungen 111, 112 im Hinblick auf die Schaufeln der Schaufelreihe 3 (vgl. Fig. 2B) ab.

Die Strukturbaugruppe umfasst ein Stützbauteil 21 und ein Einsatzbauteil 22. Es ist im Stützbauteil 21 eine in Umfangsrichtung verlaufende Aussparung 210 vorgesehen, die entlang ihres Umfangs das Einsatzbauteil 22 aufnimmt. Das Einsatzbauteil 22 (oder, sofern mehrere Einsatzbauteile vorgesehen sind, jedes der Einsatzbauteile) bildet mit einem Teil seiner Fläche einen Teil der äußeren Hauptströmungspfadberandung. Sofern die Strukturbaugruppe alternativ im Nabenbereich einer Strömungsarbeitsmaschine angeordnet ist, bildet das Einsatzbauteil in entsprechender Weise mit wenigstens einem Teil seiner Flächen einen Teil der inneren Hauptströmungspfadberandung des Hauptströmungspfads der Strömungsarbeitsmaschine.

Gemäß der Fig. 3A ist weiter vorgesehen, dass in dem Einsatzbauteil 22, und nur in diesem, der Sekundärströmungskanal 1 ausgebildet ist, das heißt, das Einsatzbauteil 22 umgibt den Sekundärströmungskanal 1 vollständig, wobei alle benetzten Oberflächen des Sekundärströmungskanals 1 sowie ggf. weiterer Sekundärströmungskanäle ungeteilt dem Einsatzbauteil 22 zugehören.

Das Stützbauteil 21 kann zum außen liegenden Gehäuse oder zur innen liegenden Nabe der Strömungsmaschine gehören und bildet mit einem Teil seiner Flächen die Hauptströmungspfadberandung. Im dargestellten Ausführungsbeispiel stellt das Stützbauteil 21 einen Teil des außen liegenden Gehäuses der Strömungsmaschine dar. Grundsätzlich kann das Stützbauteil 21 insbesondere Bestandteil der Strömungsmaschinenkonstruktion in folgenden Bereichen sein:
- Bestandteil eines ein- oder mehrschaligen Gehäuses von Schaufelreihen oder Stufen mit fester Schaufelgeometrie;
- Bestandteil eines ein- oder mehrschaligen Gehäuses von Schaufelreihen oder Stufen mit verstellbarer Schaufelgeometrie;
- Bestandteil von Rotortrommeln, Rotorscheiben oder Blisk-Modulen;
- Bestandteil von Innendeckbandbaugruppen im Nabenbereich von Leitradschaufeln.

Im Ausführungsbeispiel der Figur 3A ist das Stützbauteil als Ringgehäuse einer Strömungsmaschine oder als Halbschalengehäuse einer Strömungsmaschine ausgebildet. Bei einer entsprechenden Anordnung im Nabenbereich ist es beispielsweise ringartig an der Nabe einer Strömungsmaschine oder halbringartig an der Nabe einer Strömungsmaschine ausgebildet.

Das Einsatzbauteil 22 ist in einem Ausführungsbeispiel als kompletter Ring ausgebildet, der in der entsprechenden, in Umfangsrichtung verlaufende Aussparung 210 des Strukturbauteils 21 eingesetzt ist. Alternativ ist beispielsweise vorgesehen, dass das Einsatzbauteil 22 als Ringsektor ausgebildet ist. Dabei kann vorgesehen sein, dass eine Mehrzahl von Sekundärströmungskanälen entlang des Umfangs der Hauptströmungspfadberandung realisiert sind, so dass das Einsatzbauteil 22 in Umfangsrichtung eine Mehrzahl von Sekundärströmungskanälen 1 ausbildet.

Aufgrund der möglichen Komplexität der Sekundärströmungskanäle 1 kann vorgesehen sein, das Einsatzbauteil 22 mit Hilfe eines Gieß-, Sinter- oder Print-Fertigungsverfahrens herzustellen. Dabei kann wie erläutert vorgesehen sein, das Einsatzbauteil 22 als ganzen Ring oder als Ringsektor mit den genannten Verfahren herzustellen.

Die Figur 3B zeigt ein weiteres Ausführungsbeispiel einer Strukturbaugruppe im Bereich einer Schaufelreihe mit Laufspalt in der Meridianansicht (x-r). Bei diesem Ausführungsbeispiel ist eine Aussparung 211 im Stützbauteil 21 in der Art ausgebildet, dass sie das Einsatzbauteil 22 nicht an allen Außenflächen umgibt, die nicht Teil der Hauptströmungspfadberandung sind. So ist ein weiteres Zusatzbauteil 23 vorgesehen, das in axialer Richtung (x) vor dem Stützbauteil 21 und dem Einsatzbauteil 22 angeordnet ist und beispielsweise eine Ringform mit einer dem Stützbauteil 21 und dem Einsatzbauteil 22 zugewandten Fläche 230 besitzt. Diese Anordnung erlaubt es, das Einsatzbauteil 22 in einfacher Weise in axialer Richtung in das Stützbauteil 21 einzuschieben (statt in radialer Richtung wie im Ausführungsbeispiel der Figur 3A) und eine axiale Positionierung anschließend durch das Zusatzbauteil 23 bereitzustellen. Dabei bildet auch das Zusatzbauteil 23 Flächen aus, die Teil der Hauptströmungspfadberandung sind.

Auch im Ausführungsbeispiel der Figur 3B ist der Sekundärströmungskanal 1 vollständig im Einsatzbauteil 22 ausgebildet.

Die Figur 3C zeigt eine weitere Variante einer Strukturbaugruppe. Die Ausgestaltung unterscheidet sich von der Ausgestaltung der Figur 3B dadurch, dass zusätzlich ein Anstreifbelag 6 vorgesehen ist, der direkt an oder in dem Einsatzbauteil 22 ausgebildet ist, wobei vorgesehen sein kann, dass sich mindestens eine der Öffnungen 111, 112 des Sekundärströmungskanals 1 in einem Bereich befindet, in dem der Anstreifbelag 6 ausgebildet ist. Dabei kann vorgesehen sein, dass der Anstreifbelag 6 als Ringsektor oder ganzer Ring auf dem Einsatzbauteil 22 ausgebildet ist und dabei eine dem Hauptströmungspfad zugewandte Fläche bereitstellt. Ein solcher Anstreifbelag dient dazu, mit den Schaufeln 3 einer rotierenden Schaufelreihe zu kämmen und zu erreichen, dass der Laufspalt 5 minimiert werden kann (vgl. Fig. 2A).

Die Figur 3D zeigt ein weiteres Ausführungsbeispiel einer Strukturbaugruppe. Im Unterschied zum Ausführungsbeispiel der Figur 3C ist vorgesehen, dass der Anstreifbelag 6 in einem Zwischenring 7 ausgebildet ist, der in eine entsprechende Aussparung 220 im Einsatzbauteil 22 eingesetzt ist. Der Zusatzring 7 kann dabei als Ganzring oder als Teilring ausgebildet sein. Auf diesem Ring oder Teilring 7 ist auf seiner dem Hauptströmungspfad zugewandten Fläche der Anstreifbelag 6 bereitgestellt.

In weiteren Ausgestaltungen der Erfindung können die konstruktiven Lösungen, die im Hinblick auf die Figuren 3A, 3B, 3C, 3D beschrieben sind, miteinander kombiniert werden. Beispielsweise sieht eine weitere Erfindungsvariante vor, dass ein Anstreifbelag 6 auch bei der Ausgestaltung der Fig. 3A realisiert ist.

Die Erfindung beschränkt sich in ihrer Ausgestaltung nicht auf die vorstehend dargestellten Ausführungsbeispiele, die lediglich beispielhaft zu verstehen sind. Beispielsweise können Form und Ausgestaltung der Sekundärströmungskanäle sowie des Stützbauteils und des Einsatzbauteils in anderer Weise als dargestellt realisiert sein.

## Patentansprüche

1. Strukturbaugruppe für eine Strömungsmaschine, die aufweist:
- eine Hauptströmungspfadberandung (4), die einen Hauptströmungspfad einer Strömungsmaschine berandet, wobei in dem Hauptströmungspfad mindestens eine Reihe von Schaufeln (3) mit jeweils einem Schaufelende angeordnet ist, wobei ein Spalt (5) zwischen den Schaufelenden der mindestens einen Reihe von Schaufeln (3) und der Hauptströmungspfadberandung (4) besteht, und wobei die Schaufeln (3) einer Schaufelreihe und die Hauptströmungspfadberandung (4) eine rotierende Relativbewegung zueinander ausführen; und
- mindestens einen Sekundärströmungskanal (1), der an in Strömungsrichtung beabstandeten Enden jeweils eine Öffnung (111, 112) aufweist, die in der Hauptströmungspfadberandung (4) ausgebildet ist, so dass der Sekundärströmungskanal (1) mittels der beiden Öffnungen (111, 112) mit dem Hauptströmungspfad verbunden ist, wobei der Sekundärströmungskanal (1) als einpfadiger Kanal ausgeführt ist, mit einer ersten Öffnung (111, 112), durch die Fluid in den Sekundärströmungskanal (1) einströmt, und mit einer zweiten Öffnung (112, 111), durch die Fluid den Sekundärströmungskanal (1) verlässt,
**dadurch gekennzeichnet,**
**dass** die Strukturbaugruppe mindestens ein Stützbauteil (21) und mindestens ein Einsatzbauteil (22) aufweist, wobei im Stützbauteil (21) eine in Umfangsrichtung verlaufende Aussparung (210, 211) vorgesehen ist, die mindestens ein Einsatzbauteil (22) derart aufnimmt, dass das Stützbauteil (21) das mindestens eine Einsatzbauteil (22) weitgehend an dessen nicht dem Hauptströmungspfad zugewandten Seiten umgibt, und wobei das Einsatzbauteil (22) wenigstens einen Sekundärströmungskanal (1) derart vollständig umgibt oder ausbildet, dass alle benetzten Oberflächen des Sekundärströmungskanals (1) ungeteilt dem Einsatzbauteil (22) zugehören.

2. Baugruppe nach Anspruch 1, **dadurch gekennzeichnet, dass** das Einsatzbauteil (22) mit wenigstens einem Teil seiner Flächen die Hauptströmungspfadberandung bildet.

3. Baugruppe nach einem der vorangehenden Ansprüche, **dadurch gekennzeichnet, dass** das Stützbauteil (21) als Ringgehäuse einer Strömungsmaschine ausgebildet ist und das mindestens eine Einsatzbauteil (22) von außen ummantelt, oder das Stützbauteil (21) als Halbschalengehäuse einer Strömungsmaschine ausgebildet ist und das mindestens eine Einsatzbauteil (22) von außen ummantelt.

4. Baugruppe nach einem der vorangehenden Ansprüche, **dadurch gekennzeichnet, dass** das Stützbauteil (21) ringartig an der Nabe einer Strömungsmaschine ausgebildet ist und das mindestens eine Einsatzbauteil (22) von innen hält.

5. Baugruppe nach einem der vorangehenden Ansprüche, **dadurch gekennzeichnet, dass** das Stützbauteil (21) halbringartig an der Nabe einer Strömungsmaschine ausgebildet ist und das mindestens eine Einsatzbauteil (22) von innen hält.

6. Baugruppe nach einem der vorangehenden Ansprüche, **dadurch gekennzeichnet, dass** das Einsatzbauteil (22) als ganzer Ring oder als Ringsektor ausgebildet ist.

7. Baugruppe nach einem der vorangehenden Ansprüche, **dadurch gekennzeichnet, dass** das Einsatzbauteil (22) mit Hilfe eines Gieß-, Sinter- oder Print-Fertigungsverfahrens hergestellt ist.

8. Baugruppe nach einem der vorangehenden Ansprüche, **dadurch gekennzeichnet, dass** die Form und die Flächen des Einsatzbauteils (22) so beschaffen sind, dass das Einsatzbauteil (22) in axialer Richtung der Strömungsmaschine in das Stützbauteil (21) eingeschoben werden kann und ein zusätzliches Bauteil (23) in axialer Richtung an das Stützbauteil (21) angrenzt und das Einsatzbauteil (22) fixiert.

9. Baugruppe nach einem der vorangehenden Ansprüche, **dadurch gekennzeichnet, dass** auf dem Einsatzbauteil (22), ausgebildet als Ringsektor oder ganzer Ring, auf wenigstens Teilen seiner dem Hauptströmungspfad zugewandten Fläche ein Anstreifbelag (6) vorgesehen ist.

10. Baugruppe nach einem der vorangehenden Ansprüche, **dadurch gekennzeichnet, dass** auf der dem Hauptströmungspfad zugewandten Seite an das wenigstens eine Einsatzbauteil (22) ein weiterer Ganz- oder Teilring angrenzt (7), auf dem auf wenigstens Teilen seiner dem Hauptströmungspfad zugewandten Fläche ein Anstreifbelag (6) vorgesehen ist.

11. Strömungsmaschine mit einer Strukturbaugruppe gemäß einem der vorangehenden Ansprüche.

## Claims

1. Structural assembly for a fluid-flow machine provided with:
- a main flow path boundary (4) confining a main flow path of a fluid-flow machine, where at least one row of blades (3) each with one blade end is arranged in the main flow path, where a gap (5) exists between the blade ends of the at least one row of blades (3) and the main flow path boundary (4), and where there is a rotating relative movement between the blades (3) of a blade row and the main flow path boundary (4), and
- at least one secondary flow duct (1), having one opening (111, 112) each provided in the main flow path boundary (4) at ends spaced apart in the flow direction, such that the secondary flow duct (1) is connected to the main flow path via the two openings (111, 112), where the secondary flow duct (1) is designed as a one-way duct, having a first opening (111, 112) through which fluid flows into the secondary flow duct (1) and a second opening (112, 111) through which fluid exits the secondary flow duct (1),
**characterized in that**
the structural assembly has at least one support component (21) and at least one insertion component (22), where in the support component (21) a recess (210, 211) extending in the circumferential direction is provided that receives at least one insertion component (22) such that the support component (21) surrounds the at least one insertion component (22) largely on its sides not facing the main flow path, and where the insertion component (22) surrounds or forms at least one secondary flow duct (1) so completely that all wetted surfaces of the secondary flow duct (1) are associated with the insertion component (22) in undivided manner.

2. Assembly in accordance with Claim 1, **characterized in that** the insertion component (22) forms the main flow path boundary with at least a part of its faces.

3. Assembly in accordance with one of the preceding Claims, **characterized in that** the support component (21) is designed as an annular casing of a fluid-flow machine and encloses the at least one insertion component (22) from the outside, or that the support component (21) is designed as a half-shell casing of a fluid-flow machine and encloses the at least one insertion component (22) from the outside.

4. Assembly in accordance with one of the preceding Claims, **characterized in that** the support component (21) is designed annular on the hub of a fluid-flow machine and holds the at least one insertion component (22) from the inside.

5. Assembly in accordance with one of the preceding Claims, **characterized in that** the support component (21) is designed semi-annular on the hub of a fluid-flow machine and holds the at least one insertion component (22) from the inside.

6. Assembly in accordance with one of the preceding Claims, **characterized in that** the insertion component (22) is designed as a complete ring or as a ring sector.

7. Assembly in accordance with one of the preceding Claims, **characterized in that** the insertion component (22) is manufactured by a casting, sintering or printing production method.

8. Assembly in accordance with one of the preceding Claims, **characterized in that** the shape and the faces of the insertion component (22) are designed such that said insertion component (22) can be inserted into the support component (21) in the axial direction of the fluid-flow machine and an additional component (23) adjoins the support component (21) in the axial direction and fixes the insertion component (22).

9. Assembly in accordance with one of the preceding Claims, **characterized in that** an abradable coating (6) is provided on the insertion component (22), which is designed as a ring sector or complete ring, on at least parts of its face facing the main flow path.

10. Assembly in accordance with one of the preceding Claims, **characterized in that** on the side facing the main flow path a further complete or partial ring (7), on which an abradable coating (6) is provided on at least parts of its face facing the main flow path, adjoins the at least one insertion component (22).

11. Fluid-flow machine having a structural assembly in accordance with one of the preceding Claims.

## Revendications

1. Sous-ensemble structural pour une machine à écoulement, qui présente :
- une bordure de voie de passage du flux principal (4) qui borde une voie de passage du flux principal d'une machine à écoulement, sachant qu'au moins une rangée d'aubes (3) avec chacune une extrémité d'aube est disposée dans la voie de passage du flux principal, sachant qu'il existe un interstice (5) entre les extrémités d'aube de ladite au moins une rangée d'aubes (3) et la bordure de voie de passage du flux principal (4) et sachant que les aubes (3) d'une rangée d'aubes et la bordure de voie de passage du flux principal (4) exécutent un mouvement relatif de rotation les unes par rapport à l'autre, et
- au moins un canal de flux secondaire (1) qui présente, sur chacune des extrémités espacées dans le sens d'écoulement, une ouverture (111, 112) qui est formée dans la bordure de voie de passage du flux principal (4) de telle façon que le canal de flux secondaire (1) est relié à la voie de passage du flux principal par les deux ouvertures (111, 112), sachant que le canal de flux secondaire (1) est constitué sous la forme d'un canal à voie unique avec une première ouverture (111, 112) à travers laquelle du fluide pénètre dans le canal de flux secondaire (1) et avec une seconde ouverture (112, 111) à travers laquelle du fluide sort du canal de flux secondaire (1),
**caractérisé en ce que**
le sous-ensemble structural présente au moins un composant d'appui (21) et au moins un insert (22), sachant qu'un évidement (210, 211) s'étendant dans le sens circonférentiel est prévu dans le composant d'appui (21), lequel évidement accueille au moins un insert (22) de telle façon que le composant d'appui (21) entoure en grande partie ledit au moins un insert (22) sur ses côtés opposés à la voie de passage du flux principal et sachant que l'insert (22) entoure ou constitue entièrement au moins un canal de flux secondaire (1) de telle façon que toutes les surfaces humidifiées du canal de flux secondaire (1) appartiennent exclusivement à l'insert (22).

2. Sous-ensemble selon la revendication n° 1, **caractérisé en ce que** l'insert (22) forme la bordure de voie de passage du flux principal au moins par le biais d'une partie de ses surfaces.

3. Sous-ensemble selon une des revendications précédentes, **caractérisé en ce que** le composant d'appui (21) est conçu sous forme de carter annulaire d'une machine à écoulement et qu'il enveloppe de l'extérieur ledit au moins un insert (22) ou que le composant d'appui (21) est conçu sous forme de carter à demi-coque d'une machine à écoulement et qu'il enveloppe de l'extérieur ledit au moins un insert (22).

4. Sous-ensemble selon une des revendications précédentes, **caractérisé en ce que** le composant d'appui (21) est conçu sous forme d'anneau sur le moyeu d'une machine à écoulement et qu'il tient de l'intérieur ledit au moins un insert (22).

5. Sous-ensemble selon une des revendications précédentes, **caractérisé en ce que** le composant d'appui (21) est conçu sous forme de demi-anneau sur le moyeu d'une machine à écoulement et qu'il tient de l'intérieur ledit au moins un insert (22).

6. Sous-ensemble selon une des revendications précédentes, **caractérisé en ce que** l'insert (22) est conçu sous forme d'anneau complet ou de secteur d'anneau.

7. Sous-ensemble selon une des revendications précédentes, **caractérisé en ce que** l'insert (22) est fabriqué au moyen d'un procédé de coulage, de frittage ou d'impression.

8. Sous-ensemble selon une des revendications précédentes, **caractérisé en ce que** la forme et les surfaces de l'insert (22) sont conçues de telle sorte que l'insert (22) peut être inséré dans le composant d'appui (21) dans le sens axial de la machine à écoulement et qu'un composant supplémentaire (23) avoisine le composant d'appui (21) dans le sens axial et fixe l'insert (22).

9. Sous-ensemble selon une des revendications précédentes, **caractérisé** en **ce qu**'un revêtement abradable (6) est prévu sur l'insert (22) conçu sous forme de secteur d'anneau ou d'anneau complet, sur au moins des parties de sa surface tournée vers la voie de passage du flux principal.

10. Sous-ensemble selon une des revendications précédentes, **caractérisé en ce qu**'un autre anneau complet ou partiel (7), sur lequel est prévu un revêtement abradable (6) sur au moins des parties de sa surface tournée vers la voie de passage du flux principal avoisine ledit au moins un insert (22) sur le côté tourné vers la voie de passage du flux principal.

11. Machine à écoulement doté d'un sous-ensemble structural selon une des revendications précédentes.
